# EUROPÄISCHE PATENTSCHRIFT

(11) **EP 0 892 420 B1**
(45) Veröffentlichungstag und Bekanntmachung des Hinweises auf die Patenterteilung: **27.04.2005**
(21) Anmeldenummer: 97121795.5
(22) Anmeldetag: 11.12.1997
(51) Int. Cl.: H01H 71/46, H01H 71/00

(54) **Verklinkungsmechanismus für einen elektrischen Ueberstromschutzschalter insbesondere für einen Motorschutzschalter**
Locking mechanism for an electrical excesscurrent switch for motor protection
Discontacteur à maximum avec cliquet pour la protection des moteurs

(30) Priorität: 14.07.1997 CH 171397
(43) Veröffentlichungstag der Anmeldung: 20.01.1999
(73) Patentinhaber: Rockwell Automation AG, CH-5001 Aarau (CH)
(72) Erfinder: Meili, Hans-Peter, 5703 Seon (CH); Spengler, Karin, 8225 Siblingen (CH); Spengler, Stephan, 8225 Siblingen (CH)
(74) Vertreter: Morva, Tibor

(56) Entgegenhaltungen:
- EP-A1- 0 630 035
- EP-A2- 0 612 089
- DE-A- 2 307 094

## Beschreibung

Die vorliegende Erfindung betrifft einen Verklinkungsmechanismus für einen elektrischen Ueberstromschutzschalter, insbesondere für einen Motorschutzschalter mit einem einen Kniehebel aufweisenden, durch eine Handbetätigungsvorrichtung spannbaren Schaltschloss, mit einer durch einen Ueberstrom auslösbaren, die Ausgelöst-Stellung des Schaltschlosses bewirkenden Auslöseklinke, wobei die Handbetätigungsvorrichtung in der Ausgelöst-Stellung verklinkt ist und mit Mitteln für die Uebertragung einer Ausgelöst-Meldung auf einen Hilfsschalter.

Aus der EP-B1-0612089 ist eine Schaltvorrichtung für Leistungsschaltgeräte bekannt. Die wichtigsten Betätigungsorgane der Schaltvorrichtung bestehen aus einer Handbetätigungsvorrichtung, die mit einem Schaltschloss in Wirkverbindung steht und aus einem Kniehebel, der durch die Handbetätigungsvorrichtung gespannt und entweder durch die Handbetätigungsvorrichtung selbst oder durch thermische oder magnetische Auslösevorrichtungen durch Einknicken ausgelöst werden kann. Bei dieser Schaltvorrichtung sind Mittel zur Uebertragung einer Ausgelöst-Meldung auf einen Hilfsschalter vorgesehen. Die für die Handbetätigungsvorrichtung vorgesehene Rückstellfeder wirkt auf den Kniehebel und beeinflusst so die Auslösekräfte des Schaltgerätes. Weil diese Rückstellfeder auf den Kniehebel wirkt, kann die bei einem Türkupplungsantrieb erforderliche, grössere Rückstellkraft nicht ohne besondere Massnahmen erreicht werden. Die Montage dieser Schaltvorrichtung ist durch die vielen Gelenkstellen, insbesondere bei einer vollautomatisierten Montage auch erschwert.

Die Aufgabe der vorliegenden Erfindung ist es, einen wirtschaftlich vorteilhaften Verklinkungsmechanismus der eingangs erwähnten Art zu entwickeln, der aus wenigen Teilen besteht, einfach montierbar ist und bei welchem die auf die Handbetätigungsvorrichtung wirkende Rückstellkraft nach den gegebenen Bedürfnissen eingestellt werden kann.

Die gestellte Aufgabe ist dadurch gelöst, dass eine mit zueinander senkrecht ausgerichteten Führungselementen versehene, ortsfeste Kammer vorgesehen ist, auf welcher ein mit der Handbetätigungsvorrichtung formschlüssig verbundener, AUS-, EIN- und Ausgelöst-Stellungen aufweisender in Ausschaltrichtung der Handbetätigungsvorrichtung durch eine Hauptfeder federbelasteter Hauptschieber geführt ist und in der Kammer senkrecht zur Verschieberichtung des Hauptschiebers ein in der dem Hauptschieber abgekehrten Richtung durch eine Meldeschieberfeder federbelasteter EIN-, AUS- und Ausgelöst-Stellungen aufweisender, längsverschiebbarer Meldeschieber geführt ist und in dem dem Hauptschieber abgekehrten Teil der Kammer ein in der Einschaltstellung des Ueberstromschutzschalters die Gelenkstelle des Kniehebels des Schaltschlosses stützender, zur Gelenkstelle des Kniehebels hin durch eine Sprunghebelfeder federbelasteter Sprunghebel schwenkbar gelagert ist, wobei bei einer Einschaltbewegung des Ueberstromschutzschalters der Meldeschieber über zusammenwirkende Schrägflächen am Hauptschieber und am Meldeschieber gegen die Wirkung der Meldeschieberfeder durch den Hauptschieber verschoben und hinter einer weiteren, auf dem Hauptschieber vorhandene Ausschaltschräge verrastet wird, wobei der Hauptschieber den Sprunghebel stützt, bei einer Ausschaltbewegung des Ueberstromschutzschalters die Ausschaltschräge auf dem Hauptschieber den Meldeschieber gegen die Wirkung der Meldeschieberfeder verschiebt, entrastet, so dass der Hauptschieber auf Wirkung der Hauptfeder in die AUS-Stellung fährt und die Sprunghebelabstützung aufhebt, bei einer Auslösung des Ueberstromschutzschalters durch einen Ueberstrom die Auslöseklinke des Ueberstromschutzschalters den Meldeschieber gegen die Wirkung der Meldeschieberfeder in eine Raststellung bewegt und über eine Auflauf-Gegenschräge den Hauptschieber und die damit formschlüssig verbundene Handbetätigungsvorrichtung in der Ausgelöst-Stellung verharren lässt, wobei die am Hauptschieber liegende Sprunghebelabstützung wegfällt und den Sprunghebel frei gibt, bei einer Rückstellung der Handbetätigungsvorrichtung der Hauptschieber über eine Auflaufschräge den Meldeschieber entrastet und die Erreichung der Ausschaltstellung ermöglicht. Dieser Verklinklungsmechanismus besteht aus verhältnismässig wenigen Teilen und ist auch in einer vollautomatisierten Montage einfach montierbar. Weil der Hauptschieber in der Einschaltstellung des Ueberstromschutzschalters am Meldeschieber verrastet ist, wirkt die Hauptfeder nur auf den Hauptschieber und beeinflusst den Kniehebel und dadurch die Auslösekräfte des Ueberstromschutzschalters nicht.

Der Hauptschieber kann kastenförmig ausgebildet und die Hauptfeder im kastenförmigen Hohlraum untergebracht sein, wobei die schraubenlinienförmige Hauptfeder sich mit ihrem einen Ende an der Kastenwand und mit ihrem anderen Ende an einem in den Hohlraum des Hauptschiebers ragenden, ortsfesten Anschlag abstützt. Diese Massnahme erlaubt einerseits eine raumsparende Unterbringung der Hauptfeder und anderseits, dass die Hauptfeder nur auf den Hauptschieber wirkt.

Der Hauptschieber trägt mit Vorteil eine zur formschlüssigen Verbindung mit der Handbetätigungsvorrichtung dienende Zahnstange. Die Zahnstange ermöglicht eine einfache, formschlüssige Verbindung zwischen der ein entsprechendes Zahnrad tragenden Handbetätigungsvorrichtung und dem Hauptschieber.

Der Meldeschieber weist vorteilhafterweise eine aus der Kammer vorstehende, für den Angriff durch die Auslöseklinke vorgesehene Auslösenase auf. Diese einfache Anordnung ist besonders geeignet bei einer vollautomatischen Montage.

Der Meldeschieber kann eine aus der Kammer vorstehende, für die Uebertragung einer Ausgelöst-Meldung auf einen Hilfsschalter bestimmte Meldenase aufweisen. Die Meldenase ermöglicht eine einfache Ankopplung von Hilfsschaltgliedern zur Ausgelöst-Meldung.

Der Meldeschieber weist mit Vorteil einen aus zwei elastisch federnden Backen bestehenden Schnapper auf, der in der verklinkten Stellung des Verklinkungsmechanismus an einer an der Kammer angeformten Rastnase lösbar verrastet. Diese einfache Anordnung ermöglicht eine sichere Verrastung des Verklinkungsmechanismus in der Ausgelöst-Stellung.

Im folgenden wird anhand der beiliegenden Zeichnungen ein Ausführungsbeispiel der Erfindung näher beschrieben. Es zeigen:
- Fig.1: eine Explosionszeichnung der Bestandteile des Verklinkungsmechanismus,
- Fig.2: die Explosionszeichnung aus einem anderen Blickwinkel,
- Fig.3: den zusammengebauten Verklinkungsmechanismus am Beginn einer Einschaltbewegung
- Fig.4: in einer Zwischenstellung während der Einschaltbewegung,
- Fig.5: in der Einschaltstellung,
- Fig.6: am Beginn einer Ausschaltbewegung,
- Fig.7: in der Ausschaltstellung,
- Fig.8: am Beginn einer Auslösebewegung aus der Einschaltstellung aus auf die Wirkung einer nicht dargestellten Auslöseklinke,
- Fig.9: in einer Zwischenstellung während der Bewegung aus der Einschaltstellung in die Ausgelöst-Stellung,
- Fig.10: den Schnapper in der verklinkten Stellung
- Fig.11: den Verklinkungsmechanismus in der Ausgelöst-Stellung,
- Fig.12: in der gleichen Stellung von einer anderen Seite her gesehen,
- Fig.13: in einer Zwischenstellung während der Rückstellbewegung aus der Ausgelöst-Stellung in die AUS-Stellung mit Hilfe der Handbetätigungsvorrichtung,
- Fig.14: in der Ausschaltstellung.

Die beiden Figuren 1 und 2 zeigen in Explosionszeichnungen aus unterschiedlichen Blickwinkeln die Bestandteile eines Verklinkungsmechanismus. Dieser Verklinkungsmechanismus ist für einen elektrischen Ueberstromschutzschalter, insbesondere für einen Motorschutzschalter vorgesehen. Der in den Zeichnungen nicht dargestellte, beispielsweise aus der Schweizer Patentanmeldung Nr 00307/96 vom 06.02.1996 der gleichen Anmelderin bekannte Ueberstromschutzschalter weist ein Schaltschloss mit einem Kniehebel auf, wobei das Schaltschloss durch eine Handbetätigungsvorrichtung spannbar ist. Der Ueberstromschutzschalter ist mit einer Auslöseklinke versehen, die durch einen Ueberstrom auslösbar ist und auch über den Verklinkungsmechanismus auf das Schaltschloss wirkt. Der Verklinkungsmechanismuus verklinkt die Handbetätigungsvorrichtung in der Ausgelöst-Stellung und betätigt die für die Uebertragung der Ausgelöst-Meldung auf einen Hilfsschalter vorgesehenen Mittel, was in der Regel einen Hebel oder einen Stössel enthält.

Eine in den Figuren 1 und 2 dargestellte, ortsfeste Kammer 1 ist mit zueinander senkrecht ausgerichteten Führungselementen versehen. Auf der Kammer 1 ist oben ein Hauptschieber 2 und senkrecht dazu ein Meldeschieber 3 geführt. Im unteren Teil der Kammer 1 ist ein Sprunghebel 4 mit Hilfe eines eingesetzten Bolzens 5 schwenkbar gelagert.

Der Hauptschieber 2 ist mit einem Schlitz 6 versehen, in welchen ein an der Kammer 1 angeformter Kamm 47 führend eingreift. Am Hauptschieber 2 oben ist ein Schlitz 7 ausgespart, der die an der Kammer 1 angeformte Spitze 8 zur Führung aufnimmt. An der oberen Oberfläche des Hauptschiebers 2 sind zwei Nocken 9 angebracht, die im nicht dargestellten Gehäuseteil in Führungsnuten eingreifen. Der Hauptschieber 2 trägt an der Seite eine Zahnstange 10, die für eine formschlüssige Verbindung mit einer mit einem Zahnrad versehenen, nicht dargestellten Handbetätigungsvorrichtung bestimmt ist. Der Hauptschieber 2 ist kastenförmig ausgebildet und weist einen Hohlraum 11 auf. In diesen Hohlraum 11 ist eine schraubenlinienförmige Hauptfeder 12 eingelegt. Die Hauptfeder 12 stützt sich im montierten Zustand mit ihrem einen Ende an der Kastenwand 13 und mit ihrem anderen Ende an einem in den Hohlraum 11 des Hauptschiebers 2 ragenden, an der Kammer 1 angeformten Anschlag 14 ab. Der Hauptschieber weist an seinem dem Meldeschieber 3 zugekehrten Endbereich einen Schrägfortsatz 15 auf. Wie es später erläutert wird, bestimmt die Winkellage der Auflaufschräge 16 dieses Schrägfortsatzes 15 die Position der Handantriebsvorrichtung in der Ausgelöst-Stellung. Eine Steuernase 17 am Hauptschieber 2 bestimmt mit ihrer Ausschaltschräge 18 das Ausschaltmoment und mit ihrer Einschaltschräge 19 das Einschaltmoment des Ueberstromschutzschalters, wie es später näher erklärt wird. Der Hauptschieber 2 weist im weiteren eine flächenhafte Sprunghebelabstützung 20 auf, die die Stützfläche 21 des Sprunghebels 4 in der EIN-Stellung des Ueberstromschutzschalters stützt.

Der Meldeschieber 3 ist mit seiner Rippe 22 im Schlitz 23 der Kammer 1 geführt. Der Meldeschieber 3 ist durch die Meldeschieberfeder 24 in die Kammer 1 hineingedrückt. Die Meldeschieberfeder 24 stützt sich oben am nur durch einen kleinen Ausschnitt angedeuteten Gehäuse 25 und unten an einem am Meldeschieber 3 angeformten Zapfen 26 ab. Der Meldeschieber 3 weist eine im montierten Zustand aus der Kammer 1 vorstehende, für den Angriff durch die Auslöseklinke vorgesehene Auslösenase 27 auf. Am Meldeschieber 3 ist eine mit der Ausschaltschräge 18 am Hauptschieber 2 zusammenwirkende Ausschaltschrägfläche 28 angeformt. An der Rückseite dieser Ausschaltschrägfläche 28 befindet sich eine weitere, mit der Einschaltschräge 19 zusammenwirkende Schräge 43, die nur in den Figuren 4 und 11 sichtbar ist. Im weiteren ist am Meldeschieber 3 noch eine weitere mit der Auflaufschräge 16 am Hauptschieber 2 zusammenwirkende Auflauf-Gegenschräge 29 ausgebildet. Der Meldeschieber 3 ist mit einer im montierten Zustand aus der Kammer 1 vorstehenden Meldenase 30 versehen. Der Meldeschieber 3 weist einen aus zwei elastisch federnden Backen 31, 32 bestehenden Schnapper auf. In der verklinkten Stellung des Verklinkungsmechanismus verrasten diese Backen 31, 32 mit einer an der Kammer 1 angeformten Rastnase 33 lösbar. In der verrasteten Stellung liegen die Backen 31, 32 an den beiden Seiten der Rastnasenplatte 34.

Der Sprunghebel 4 ist im unteren Teil der Kammer 1 mit Hilfe des Bolzens 5 schwenkbar gelagert. Eine Sprungnase 35 steht im montierten Zustand der Kammer 1 vor und stützt in eingeschalteter Stellung im Ueberstromschutzschalter das Kniegelenk des Schaltschlosses. Der Sprunghebel 4 steht unter der Wirkung der Sprunghebelfeder 36, die sich mit ihrem einen Ende am Zapfen 37 der Sprunghebel 4 und mit ihrem anderen Ende am nicht dargestellten Gehäuse abstützt. Die Sprunghebelfeder 36 sorgt dafür, dass beim Einschalten die Stützfläche 21 des Sprunghebels 4 auf die Sprunghebelabstützung 20 am Hauptschieber 2 zu liegen kommt.

Die Funktionsweise des Verklinkungsmechanismus wird anhand der Figuren 3 bis 14 näher beschrieben.

Die Fig.3 zeigt den Verklinkungsmechanismus am Beginn einer Einschaltbewegung aus der Ausschaltstellung aus. Der Hauptschieber 2 wird mit der nicht dargestellten Handbetätigungsvorrichtung über die Zahnstange 10 in Pfeilrichtung 38 geschoben. Die im Hauptschieber 2 untergebrachte Hauptfeder 12 wird dabei gaspannt. Während dieser Bewegung wird der Meldeschieber 3 von der flachen Einschaltschräge 19 nach oben, in Pfeilrichtung 39 bewegt und dabei die Meldeschieberfeder 24 gespannt, wie es Fig.4 zeigt. Nach Ueberschreitung des höchsten Punkts der Einschaltschräge 19 wird der Meldeschieber 3, wie aus Fig.5 hervorgeht durch die Meldeschieberfeder 24 wieder in seine Ruheposition zurückgestellt. Zu diesem Zeitpunkt erreicht auch der Hauptschieber 2 mit der Zahnstange 10 seine Endlage. Bedingt durch die steile Ausschaltschrägfläche 28 des Meldeschiebers 3 verharrt der Hauptschieber 2 in dieser Lage beim Loslassen der Handbetätigungsvorrichtung. Der Verklinkungsmechanismus ist eingerastet, wie Fig.5 zeigt in der Einschaltstellung.

Beim Ausschalten wird die Handbetätigungsvorrichtung in die entgegengesetzte Richtung betätigt. Der Hauptschieber 2 wird nach Fig.6 in die Pfeilrichtung 40 bewegt. Zu Anfang dieser Bewegung muss eine erhöhte Kraft an der Handbetätigungsvorrichtung aufgebracht werden, da die steile Ausschaltschräge 18 des Hauptschiebers 2 den Meldeschieber 3 in Pfeilrichtung 41 aus der Verrastung drücken muss. Nach Ueberschreitung des höchsten Punkts der Ausschaltschräge 18 kehrt der ganze Verklinkungsmechanismus, auch beim Loslassen der Handbetätigung, in seine Ausgangsposition, in die Ausschaltstellung zurück. Die Kraft für die Rückstellung wird nach Lösen der Verrastung von der Hauptfeder 12 aufgebracht. Die Ausschaltstellung ist in Fig.7 dargestellt.

Bei einer thermischen oder magnetischen Auslösung des Ueberstromschutzschalters überträgt die nicht dargestellte Auslöseklinke auf die Auslösenase 27 des Meldeschiebers 3 ein Bewegungsimpuls in Pfeilrichtung 42 in Fig.8. Der Meldeschieber 3 bewegt sich dadurch rasch in Pfeilrichtung 42. Nach einer gewissen Bewegung drücken die flachen Auflaufschrägen der Rastnase 33 die Bachen 31, 32 des Meldeschiebers 3 auseinander, wie in den Figuren 9 und 10 ersichtlich ist. Nach Ueberwindung des höchsten Punkts der Auflaufschrägen der Rastnase 33 kehren die Backen 31, 32 in ihre Ruheposition zurück und liegen beidseitig der Rastnasenplatte 34. Der Meldeschieber 3 verharrt danach in der eingerasteter Stellung, in der Ausgelöst-Stellung nach Fig.11. Am Anfang der soeben beschriebenen Bewegung des Meldeschiebers 3 wird zudem die Verklinkung des Hauptschiebers 2 gelöst. Der Hauptschieber 2 bewegt sich danach selbsttätig, bedingt durch die Hauptfeder 12 in die Ausschaltrichtung. Bei dieser Bewegung entfernt sich die auf dem Hauptschieber 2 liegende Sprunghebelabstützung 20 von der Stützfläche 21 des Sprunghebels 4. In dieser Lage stützt der Sprunghebel 4 die Gelenkstelle des Kniehebels im Ueberstromschutzschalter nicht mehr, so dass der Kniehebel einknicken kann, worauf die Ausschaltung folgt. Da in der Zwischenzeit der Meldeschieber 3 die verrastete Ausgelöst-Stellung erreicht hat, kann der Hauptschieber 2 nicht in die Ausschaltstellung zurückkehren. Dies wird durch die Auflaufschräge 16 und durch die Auflauf-Gegenschräge 29 erreicht, weil diese beiden aneinanderstossen, wie aus Fig.12 hervorgeht. Der Hauptschieber 2 und dadurch auch die damit formschlüssig verbundene Handbetätigungsvorrichtung verharren in der Ausgelöst-Stellung. Die eindeutige Stellung des Meldeschiebers 3 in der Ausgelöst-Stellung wird über die Meldenase 30 zur Betätigung von Hilfsschaltgliedern zur Sammelausgelöstmeldung verwendet.

Bei der Rückstellung des Verklinkungsmechanismus aus der Ausgelöst-Stellung muss die Handbetätigungsvorrichtung in Richtung AUS betätigt werden, wie Fig.13 es zeigt. Zu Anfang dieser Bewegung muss eine erhöhte Kraft von Hand aufgebracht werden, um die Ausgelöst-Verrastung zu lösen. Dies geschieht durch die Auflaufschräge 16 am Hauptschieber 2 wie Fig.13 es zeigt. Die Auflaufschräge 16 drückt den Meldeschieber 3 über die Auflauf-Gegenschräge 29 nach unten aus seiner mit den beiden Backen 31, 32 und mit der Rastnase 33 bewirkten Verrastung heraus. Nach Lösen der Verrastung des Meldeschiebers 3 kehrt er auf Wirkung der Meldeschieberfeder 24 in seine Ruhestellung zurück. Der Verklinkungsmechanismus und allfällige Hilfsschaltglieder kehren, wie bereits beim Ausschalten beschrieben, selbttätig in ihre Ruhepositionen zurück. Auf dieser Weise erreicht der Verklinkungsmechanismus die in Fig.14 dargestellte Ausschaltstellung.

## Patentansprüche

1. Überstromschutzschalter, insbesondere ein Motorschutzschalter, mit einem Verklinkungsmechanismus, wobei der Überstromschutzschalter mit einem einen Kniehebel aufweisenden, durch eine Handbetätigungsvorrichtung spannbaren Schaltschloss, und mit einer durch einen Ueberstrom auslösbaren, die Ausgelöst-Stellung des Schaltschlosses bewirkenden Auslöseklinke vorgesehen ist, wobei die Handbetätigungsvorrichtung in der Ausgelöst-Stellung verklinkt ist und mit Mitteln für die Uebertragung einer Ausgelöst-Meldung auf einen Hilfsschalter vorgesehen ist, **dadurch gekennzeichnet, dass** der Verklinkungsmechanismus eine mit zueinander senkrecht ausgerichteten Führungselementen versehene, ortsfeste Kammer (1) vorgesehen ist, auf welcher ein mit der Handbetätigungsvorrichtung formschlüssig verbundener, AUS-, EIN- und Ausgelöst-Stellungen aufweisender in Ausschaltrichtung der Handbetätigungsvorrichtung durch eine Hauptfeder (12) federbelasteter Hauptschieber (2) geführt ist und in der Kammer (1) senkrecht zur Verschieberichtung des Hauptschiebers (2) ein in der dem Hauptschieber (2) abgekehrten Richtung durch eine Meldeschieberfeder (24) federbelasteter EIN-, AUS- und Ausgelöst-Stellungen aufweisender, längsverschiebbarer Meldeschieber (3) geführt ist und in dem dem Hauptschieber (2) abgekehrten Teil der Kammer (1) ein in der Einschaltstellung des Ueberstromschutzschalters die Gelenkstelle des Kniehebels des Schaltschlosses stützender, zur Gelenkstelle des Kniehebels hin durch eine Sprunghebelfeder (36) federbelasteter Sprunghebel (4) schwenkbar gelagert ist, wobei bei einer Einschaltbewegung des Ueberstromschutzschalters der Meldeschieber (3) über zusammenwirkende Schrägflächen (19, 28) am Hauptschieber (2) und am Meldeschieber (3) gegen die Wirkung der Meldeschieberfeder (24) durch den Hauptschieber (2) verschoben und hinter einer weiteren, auf dem Hauptschieber (2) vorhandene Ausschaltschräge (18) verrastet wird, wobei der Hauptschieber (2) den Sprunghebel (4) stützt, bei einer Ausschaltbewegung des Ueberstromschutzschalters die Ausschaltschräge (18) auf dem Hauptschieber (2) den Meldeschieber (3) gegen die Wirkung der Meldeschieberfeder (24) verschiebt, entrastet, so dass der Hauptschieber (2) auf Wirkung der Hauptfeder (12) in die AUS-Stellung fährt und die Sprunghebelabstützung (20) aufhebt, bei einer Auslösung des Ueberstromschutzschalters durch einen Ueberstrom die Auslöseklinke des Ueberstromschutzschalters den Meldeschieber (3) gegen die Wirkung der Meldeschieberfeder (24) in eine Raststellung bewegt und über eine Auflauf-Gegenschräge (29) den Hauptschieber (2) und die damit formschlüssig verbundene Handbetätigungsvorrichtung in der Ausgelöst-Stellung verharren lässt, wobei die am Hauptschieber (2) liegende Sprunghebelabstützung (20) wegfällt und den Sprunghebel (4) frei gibt, bei einer Rückstellung der Handbetätigungsvorrichtung der Hauptschieber (2) über eine Auflaufschräge (16) den Meldeschieber (3) entrastet und die Erreichung der Ausschaltstellung ermöglicht.

2. Überstromschutzschalter nach Anspruch 1, **dadurch gekennzeichnet, dass** der Hauptschieber (2) kastenförmig ausgebildet ist und dass die Hauptfeder (12) im kastenförmigen Hohlraum (11) untergebracht ist, wobei die schraubenlinienförmige Hauptfeder (12) sich mit ihrem einen Ende an der Kastenwand (13) und mit ihrem anderen Ende an einem in den Hohlraum (11) des Hauptschiebers (2) ragenden, ortsfesten Anschlag (14) abstützt.

3. Überstromschutzschalter nach einem der Ansprüche 1 bis 2, **dadurch gekennzeichnet, dass** der Hauptschieber (2) eine zur formschlüssigen Verbindung mit der Handbetätigungsvorrichtung dienende Zahnstange (10) trägt.

4. Überstromschutzschalter nach einem der Ansprüche 1 bis 3, **dadurch gekennzeichnet, dass** der Meldeschieber (3) eine aus der Kammer (1) vorstehende, für den Angriff durch die Auslöseklinke vorgesehene Auslösenase (27) aufweist.

5. Überstromschutzschalter nach einem der Ansprüche 1 bis 4, **dadurch gekennzeichnet, dass** der Meldeschieber (3) eine aus der Kammer (1) vorstehende, für die Uebertragung einer Ausgelöst-Meldung auf einen Hilfsschalter bestimmte Meldenase (30) aufweist.

6. Überstromschutzschalter nach einem der Ansprüche 1 bis 5, **dadurch gekennzeichnet, dass** der Meldeschieber (3) einen aus zwei elastisch federnden Backen (31, 32) bestehenden Schnapper aufweist, der in der verklinkten Stellung des Verklinkungsmechanismus an einer an der Kammer (1) angeformten Rastnase (33) lösbar verrastet.

## Claims

1. Overcurrent circuit breaker, in particular a motor circuit breaker, with a latching mechanism, wherein the overcurrent circuit breaker is provided with a latch which comprises a toggle lever and can be loaded by a hand-operated device and with a release pawl which can be released by an overcurrent and brings the latch into the released position, wherein the hand-operated device is latched in the released position and is provided with means for transmitting a released signal to an auxiliary switch, **characterised in that** the latching mechanism is provided with a stationary chamber (1) which is provided with guide elements oriented perpendicularly to one another and on which a main slide (2) is guided, the latter being positively connected to the hand-operated device, having OFF, ON and released positions and being spring-loaded in the opening direction of the hand-operated device by a main spring (12), and a longitudinally displaceable indicator slide (3) is guided in the chamber (1) perpendicularly to the direction of displacement of the main slide (2), the indicator slide being spring-loaded in the direction away from the main slide (2) by an indicator slide spring (24) and having ON, OFF and released positions, and a snap-action lever (4) is pivotably mounted in the part of the chamber (1) remote from the main slide (2), which lever supports the hinge point of the toggle lever of the latch when the overcurrent circuit breaker is in the closed position and is spring-loaded towards the hinge point of the toggle lever by a snap-action lever spring (36), wherein, in the event of a closing movement of the overcurrent circuit breaker the indicator slide (3) is displaced by the main slide (2) by means of co-operating oblique faces (19, 28) on the main slide (2) and on the indicator slide (3) against the action of the indicator slide spring (24) and is engaged behind a further opening slope (18) present on the main slide (2), wherein the main slide (2) supports the snap-action lever (4), in the event of an opening movement of the overcurrent circuit breaker the opening slope (18) on the main slide (2) displaces the indicator slide (3) against the action of the indicator slide spring (24), unlocking it, so that the main slide (2), under the action of the main spring (12), travels into the OFF position and terminates the snap-action lever support (20), upon the overcurrent circuit breaker being tripped by an overcurrent the release pawl of the overcurrent circuit breaker moves the indicator slide (3) against the action of the indicator slide spring (24) into a locked position and causes the main slide (2) and the hand-operated device, which is positively connected thereto, to remain in the released position by means of a run-up counter-slope (29), wherein the snap-action lever support (20) on the main slide (2) is terminated and releases the snap-action lever (4), when the hand-operated device is returned the main slide (2) unlocks the indicator slide (3) by means of a run-up slope (16) and enables the open position to be reached.

2. Overcurrent circuit breaker according to Claim 1, **characterised in that** the main slide (2) is box-shaped, and that the main spring (12) is accommodated in the box-shaped hollow space (11), wherein the helical main spring (12) is supported by way of one end at the box wall (13) and by way of its other end at a stationary stop (14) projecting into the hollow space (11) of the main slide (2).

3. Overcurrent circuit breaker according to any one of Claims 1 to 2, **characterised in that** the main slide (2) bears a rack (10) serving the purpose of a positive connection to the hand-operated device.

4. Overcurrent circuit breaker according to any one of Claims 1 to 3, **characterised in that** the indicator slide (3) comprises a release lug (27) which protrudes out of the chamber (1) and is provided to be acted upon by the release pawl.

5. Overcurrent circuit breaker according to any one of Claims 1 to 4, **characterised in that** the indicator slide (3) comprises an indicator lug (30) which protrudes out of the chamber (1) and is intended for transmitting a released signal to an auxiliary switch.

6. Overcurrent circuit breaker according to any one of Claims 1 to 5, **characterised in that** the indicator slide (3) comprises a spring-loaded catch which consists of two elastically resilient jaws (31, 32) and which engages in a releasable manner a locking lug (33), formed onto the chamber (1), when the latching mechanism is in the latched position.

## Revendications

1. Disjoncteur de surintensité notamment disjoncteur de moteur, comportant un mécanisme de verrouillage, le disjoncteur ayant :
- une serrure de commutation comportant un levier à genouillère s'enclenchant par un dispositif d'actionnement manuel,
- un verrou de déclenchement déclenché par une surintensité pour mettre la serrure de commutation en position déclenchée,
le dispositif d'actionnement manuel étant verrouillé en position déclenchée et
- des moyens pour transmettre un message de déclenchement à un commutateur auxiliaire,
**caractérisé en ce que**
- le mécanisme de verrouillage comporte une chambre fixe (1) munie d'éléments de guidage alignés perpendiculairement l'un à l'autre,
- un coulisseau principal (2), relié par une liaison de forme au dispositif d'actionnement manuel, ayant une position marche, une position arrêt et une position déclenchée, étant conduit par cette chambre dans la direction de coupure du dispositif d'actionnement manuel par un ressort principal (12),
- et un coulisseau de signalisation (3) coulissant longitudinalement dans la chambre (1), perpendiculairement à la direction de coulissement du coulisseau principal (2), dans la direction opposée à celle du coulisseau principal (2), sollicité par son ressort (24), et ayant une position marche, une position arrêt et une position déclenchée,
- un levier de déclenchement (4) chargé par son ressort (36), soutenant le point d'articulation du levier à genouillère de la serrure de commutation dans la position enclenchée du disjoncteur, étant monté pivotant dans la partie de la chambre (1) à l'opposé du coulisseau principal (2),
- et pour un mouvement d'enclenchement du disjoncteur, le coulisseau de signalisation (3) est déplacé en coopération par le coulisseau principal (2) sur des surfaces inclinées (19, 28) du coulisseau principal (2) et du coulisseau de signalisation (3) contre l'action du ressort (24) du coulisseau de signalisation (3) et il s'accroche derrière une autre rampe de déclenchement (18) du coulisseau principal (2),
- le coulisseau principal (2) soutenant le levier de déclenchement (4) lors du mouvement de coupure du disjoncteur, la rampe de déclenchement (18) déplace le coulisseau de signalisation (3) sur le coulisseau principal (2) contre l'action du ressort (24), en déverrouillant de façon que le coulisseau principal (2) soumis à l'action du ressort principal (12) passe en position d'arrêt et supprime l'appui (20) du levier de déclenchement pour un déclenchement du disjoncteur par une surintensité, le verrou de déclenchement du disjoncteur déplace le coulisseau de signalisation (3) dans une position d'arrêt contre l'action du ressort (24) et laisse en position déclenchée le coulisseau principal (2) et le dispositif d'actionnement manuel relié à celui-ci par une liaison de forme par l'intermédiaire d'une rampe de remontée, opposée (29),
- le support de levier (20) appliqué contre le coulisseau principal (2) disparaissant et libérant le levier (4) et pour le rappel du dispositif d'actionnement manuel, le coulisseau principal (2) déverrouille le coulisseau de signalisation (3) par l'intermédiaire d'une rampe (16) et permet d'arriver dans la position de coupure.

2. Disjoncteur de surintensité selon la revendication 1,
**caractérisé en ce que**
le coulisseau principal (2) est en forme de caisson et le ressort principal (12) est logé dans la cavité (11) en forme de caisson,
le ressort principal (12), hélicoïdal, s'appuie par une extrémité contre la paroi (13) du boîtier et par son autre extrémité contre une butée fixe (14) venant en saillie dans la cavité (11) du coulisseau principal (2).

3. Disjoncteur de surintensité selon la revendication 1,
**caractérisé en ce que**
le coulisseau principal (2) porte une crémaillère (10) servant à une liaison par la forme avec le dispositif d'actionnement manuel.

4. Disjoncteur de surintensité selon l'une des revendications 1 à 3,
**caractérisé en ce que**
le coulisseau de signalisation (3) comporte un bec de déclenchement (27) en saillie de la chambre (1) pour servir de prise au verrou de déclenchement.

5. Disjoncteur de surintensité selon l'une des revendications 1 à 4,
**caractérisé en ce que**
le coulisseau de signalisation (3) comporte un bec de signalisation (30) dépassant de la chambre (1) et destiné à transmettre un message de déclenchement à un commutateur auxiliaire.

6. Disjoncteur de surintensité selon l'une des revendications 1 à 5,
**caractérisé en ce que**
le coulisseau de signalisation (3) comporte un organe d'encliquetage formé de deux mâchoires élastiques (31, 32), ce dispositif d'encliquetage accrochant de manière amovible, en position verrouillée, le mécanisme de verrouillage sur un bec d'encliquetage (33) formé dans la chambre (1).
